# FASCICULE DE BREVET EUROPEEN

(11) **EP 2 080 601 B1**
(45) Date de publication et mention de la délivrance du brevet: **15.08.2012**
(21) Numéro de dépôt: 09360004.7
(22) Date de dépôt: 13.01.2009
(51) Int. Cl.: B28B 7/24, B28B 7/26, B28B 7/00

(54) **Banc de moulage pour fabriquer des elements lineaires notamment en beton**
Formgussbank zur Herstellung von linearen Elementen insbesondere aus Beton
Moulding bench for producing linear elements, in particular from concrete

(30) Priorité: 17.01.2008 FR 0800242
(43) Date de publication de la demande: 22.07.2009
(73) Titulaire: Rector Lesage S.A., 68200 Mulhouse (FR)
(72) Inventeur: Leduc, René, 67450 Lampertheim (FR)
(74) Mandataire: Nithardt, Roland

(56) Documents cités:
- FR-A- 1 334 539
- GB-A- 1 359 627
- US-A- 4 149 306
- US-B1- 6 374 475

## Description

### Domaine technique :

La présente invention concerne un banc de moulage pour fabriquer des éléments linéaires notamment en béton, ce banc de moulage comportant un châssis apte à recevoir un moule continu comportant des empreintes parallèles s'étendant sur une longueur prédéfinie et agencées pour pouvoir fabriquer lesdits éléments linéaires par série d'éléments parallèles et dans le prolongement axial les uns des autres, ledit moule continu étant constitué de plusieurs modules de moulage assemblés bout à bout par des moyens d'emboîtement et par des moyens de fixation de manière à assurer l'alignement et la rectitude desdites empreintes sur toute la longueur dudit banc de moulage.

### Technique antérieure :

Les bancs de moulage permettent notamment de fabriquer des éléments de construction linéaires tels que des poutres ou des poutrelles, en béton ou similaire, armé ou non, et précontraint ou non. Les bancs de moulage actuels ont une longueur supérieure à 15 ou 20 mètres et sont constitués de plusieurs modules juxtaposés pour permettre de tendre des câbles ou des barres de précontrainte en acier sur toute la longueur du banc de moulage. Ces modules ont par exemple une longueur comprise entre 15 et 20 mètres et le nombre de ces modules juxtaposés n'est pas limité. Dans la technique actuelle, chaque module est indépendant et doit être fixé individuellement au sol par scellement dans des fondations spécifiques. De plus, chaque module est séparé du suivant par un intervalle. Le fait que le banc de moulage est discontinu pose une contrainte dans l'organisation de la production des poutrelles de différentes longueurs notamment pour optimiser le remplissage du banc de moulage. De plus, la coulée du béton est compliquée du fait du passage des intervalles existants entre des modules consécutifs. Ces intervalles reçoivent des résidus de béton et sont difficiles à nettoyer.

Les publications US 4 149 306, US 6 374 475 et GB 1 359 627 décrivent des bancs de moulage continus, formés de modules de moulage mis bout à bout en appui plan et maintenus soit par des câbles de précontrainte, soit par des tiges de liaison. Néanmoins, ces modes de fixation ne sont pas fiables ni rigides et ne permettent pas d'assurer l'alignement ni la rectitude des empreintes de moulage. De même, la publication FR 1 334 539 décrit un banc de moulage selon le préambule de la revendication 1 pouvant être constitué de deux ou plusieurs caissons juxtaposés et reliés entre eux par des pattes de façon à être alignés et solidaires. Toutefois, aucun moyen d'emboitement mécanique n'est décrit.

### Exposé de l'invention :

La présente invention vise à pallier ces inconvénients en proposant un banc de moulage continu, sans intervalle, dont la mise en oeuvre du banc est grandement simplifiée, permettant une optimisation de la production des poutrelles de longueurs différentes, tout en assurant les qualités d'alignement et de rectitude nécessaires à une bonne exploitation de ce type d'installation.

Dans ce but, invention concerne un banc de moulage selon la revendication 1.

Les moyens de fixation peuvent comporter aux extrémités des modules de moulage des brides latérales complémentaires aptes à recevoir des organes de fixation.

Dans la forme de réalisation préférée, chaque module de moulage comporte des traverses agencées pour rigidifier le module, supporter les empreintes et assurer leur alignement et leur rectitude sur la longueur du module.

La zone de jonction entre les modules de moulage consécutifs peut être avantageusement recouverte d'un cordon de soudure à froid.

Les modules de moulage ont de préférence une largeur qui leur permet de s'emboîter dans ledit châssis.

Dans la forme de réalisation préférée, le moule continu est bloqué par rapport au châssis en un point fixe par exemple localisé à une extrémité du banc de moulage, ce point fixe comportant une pièce de blocage protubérante prévue sur le châssis ou le module de moulage correspondant et un logement prévu sur le module de moulage ou le châssis, ledit logement étant apte à recevoir ladite pièce de blocage protubérante avec un jeu minimum.

Si le banc de moulage est équipé de moyens de mise en précontrainte de câbles s'étendant tout le long dudit banc et comportant un chevêtre fixe à une extrémité du banc et un chevêtre mobile à l'autre extrémité du banc, le point fixe est de préférence localisé du côté du chevêtre fixe.

Le châssis peut être également constitué de modules de châssis assemblés bout à bout et agencés pour assurer l'alignement des modules sur toute la longueur du banc de moulage.

Dans la forme de réalisation préférée, les modules de châssis sont assemblés par des moyens de fixation comportant aux extrémités des modules de châssis des brides latérales complémentaires aptes à recevoir des organes de fixation, et le chevêtre fixe est fixé directement aux brides latérales dudit châssis.

### Description sommaire des dessins :

La présente invention et ses avantages apparaîtront mieux dans la description suivante d'un mode de réalisation donné à titre d'exemple non limitatif, en référence aux dessins annexés, dans lesquels :
- la figure 1 est une vue de dessus d'un banc de moulage selon l'invention,
- la figure 2 est une vue en bout du banc de moulage de la figure 1,
- la figure 3 est une vue en coupe longitudinale selon l'axe III-III du banc de moulage de la figure 2,
- la figure 4 est une vue agrandie du détail IV de la figure 3,
- la figure 5 est une vue agrandie du détail V de la figure 3,
- la figure 6 est une vue partielle en perspective de dessous d'un côté d'un module de moulage montrant la partie mâle d'emboîtement,
- la figure 7 est une vue partielle en perspective de dessous de l'autre côté d'un module de moulage montrant la partie femelle d'emboîtement,
- les figures 8A et 8B sont des vues partielles en coupe longitudinale de deux modules de moulage respectivement avant et après emboîtement des parties mâle et femelle,
- la figure 9 est une vue en perspective du châssis du banc de moulage de la figure 1,
- la figure 10 est une vue en bout du châssis de la figure 9, et
- la figure 11 est une vue partielle en coupe longitudinale du châssis de la figure 9.

### Illustrations de l'invention et meilleure manière de la réaliser :

En référence aux figures 1 et 2, le banc de moulage 1 selon l'invention comporte un châssis 2 supportant un moule continu 3 dans lequel sont formées des empreintes 4 parallèles, par exemple en forme de T, pour la fabrication d'éléments linéaires (non représentés) utilisés notamment pour la construction de bâtiments, tels que des poutres, des poutrelles, en béton ou similaire, armé ou non, avec des câbles de précontrainte ou non. Ce banc de moulage 1 a une longueur supérieure à 20 mètres et par exemple une longueur de 60 à 100 mètres permettant la fabrication simultanée de plusieurs séries d'éléments linéaires parallèles et dans le prolongement axial les uns des autres.

En référence plus particulièrement aux figures 6 à 8, le moule continu 3 est constitué de plusieurs modules de moulage 30, comportant lesdites empreintes 4, qui sont emboîtés bout à bout et adaptés pour garantir la continuité des empreintes 4 sur toute la longueur du banc de moulage 1 ainsi que leur alignement et leur rectitude. Ces modules de moulage 30 peuvent être identiques ou non, de même longueur ou non.

Dans l'exemple représenté, l'assemblage de ces modules de moulage 30 est assuré par des moyens d'emboîtement intégrés et associés à des moyens de fixation.

Dans cet exemple, les moyens d'emboîtement intégrés comportent aux extrémités des modules de moulage 30 respectivement une partie mâle 31 et une partie femelle 32 complémentaires, formant un système de fourreau mâle/femelle qui garantit un alignement parfait au droit du raccord. La partie femelle 32 est constituée par la surface extérieure des parois latérales 40 et du fond 41 desdites empreintes 4 et la partie mâle 31 comporte des pièces de centrage 33, 34 prolongeant lesdites parois latérales 40 et le fond 41 desdites empreintes 4. Dans l'exemple représenté, ces pièces de centrage sont formées par des plaques 33 adossées aux parois latérales 40 et par un profilé carré 34 adossé au fond 41, ces pièces étant fixées par un cordon de soudure 35 ou tout autre moyen équivalent. Ces pièces de centrage 33, 34 peuvent avoir toute autre forme adaptée. De même, le système de fourreau mâle/femelle peut avoir une conception différente en fonction de la forme des empreintes 4, l'essentiel étant d'assurer un alignement parfait au droit du raccord.

Dans l'exemple représenté, les moyens de fixation comportent aux extrémités des modules de moulage 30 des brides latérales 36 complémentaires aptes à recevoir des organes de fixation (non représentés) tels que des boulons ou similaires, à travers des orifices 37 prévus à cet effet. Tout autre moyen de fixation équivalent est également envisageable pour autant qu'il soit démontable.

Chaque module de moulage 30 est constituée d'une structure métallique formée notamment de deux longerons 38b assemblés à des traverses 38 réparties sur la longueur du module pour garantir le parallélisme des longerons 38b et la rigidité mécanique du module 30. Les traverses 38a s'étendent sur toute la largeur du module et sont pourvues de découpes correspondantes aux empreintes 4. Ces traverses 38a forment des gabarits pour soutenir les empreintes 4 en garantissant leur alignement et leur rectitude sur toute la longueur du module 30. Ces traverses 38a peuvent être perforées par des orifices 39 pour le passage des résistances électriques (non représentées) assurant le chauffage du moule et la prise du béton. Toute autre forme de construction équivalente peut également convenir.

Après assemblage des modules de moulage 30, leur raccord ou zone de jonction 42 (cf. fig. 8B) peut être recouvert d'un cordon de soudure à froid (non représenté) pour lisser cette zone de jonction. Cette technique de soudure à froid est avantageuse car elle n'implique aucune déformation de la matière risquant de nuire à la rectitude des empreintes 4.

En référence plus particulièrement aux figures 9 à 11, le châssis 2 du banc de moulage 1 est constitué de plusieurs modules de châssis 20 assemblés bout à bout pour assurer l'alignement desdits modules 20 sur toute la longueur du banc de moulage 1. Ces modules de châssis 20 peuvent être identiques ou non, de même longueur ou non, de même longueur que les modules de moulage 30 ou non.

Dans l'exemple représenté, l'assemblage des modules de châssis 20 est assuré par des moyens de fixation comportant aux extrémités des modules de châssis 20 des brides latérales 21 complémentaires aptes à recevoir des organes de fixation (non représentés) tels que des boulons ou similaires au travers d'orifices 22. Tout autre mode d'assemblage est possible. Chaque module de châssis 20 comporte une structure métallique formée notamment de deux longerons 23 assemblés à des traverses 24 réparties sur leur longueur pour garantir le parallélisme des longerons et la rigidité mécanique du châssis 2. Toute autre forme de construction équivalente peut également convenir. Ces traverses 24 portent des amortisseurs 25 sous la forme de silentblocs ou similaire, aptes à supporter les modules de moulage 30, notamment au droit des longerons 38b. Ces amortisseurs 25 ont pour fonction de désolidariser le moule continu 3 du châssis 2 lors de la mise en vibration du béton après coulage.

La construction du châssis 2 délimite un volume intérieur apte à recevoir le moule continu 3 par emboîtement, la largeur intérieure L entre les longerons 23 étant sensiblement égale à la largeur des modules de moulage 30 pour les bloquer transversalement.

En référence plus particulièrement aux figures 3 à 5, le châssis 2 peut reposer au sol sur une dalle en béton 5 par exemple, et peut être fixé par des pattes de fixation (non représentées) rapportées, en appui sur une bordure du châssis et vissées dans la dalle, ou par tout autre moyen équivalent. Le moule continu 3 est quant à lui bloqué par rapport au châssis 2 pour empêcher tout glissement au moment du relâchement de la précontrainte, comme expliqué plus loin, ce blocage étant localisé de préférence en un point fixe. Dans l'exemple illustré, ce point fixe est constitué d'une pièce de blocage 26 protubérante prévue sur le châssis 2 et d'un logement 27 prévu sur le module de moulage 30 correspondant, le logement 27 étant apte à recevoir la pièce de blocage 26 avec un jeu minimum. La configuration inverse, c'est à dire la pièce de blocage 26 sur le module de moulage 30 et le logement 27 sur le châssis 2 est également possible. Ce point fixe est de préférence localisé à une extrémité du banc de moulage 1.

Ce type de banc de moulage 1 peut être équipé de moyens de mise en précontrainte (non représentés) de câbles qui s'étendent tout le long du banc de moulage 1 à l'intérieur des empreintes 4. Ces moyens de mise en précontrainte comportent de manière connue un chevêtre fixe disposé à une extrémité du banc et un chevêtre mobile disposé à l'autre extrémité du banc, auxquels sont fixés les câbles de précontrainte. Dans cette configuration, le point fixe est de préférence localisé du côté du chevêtre fixe, plus précisément dans le premier module de moulage 30, dans le but de contraindre les modules de moulage 30 en direction du chevêtre fixe lors du relâchement de la précontrainte, évitant ainsi tout risque de déboîtement des modules. Toujours dans cette configuration, le chevêtre fixe est de préférence fixé directement au châssis 2 par l'intermédiaire des brides latérales 21 gauche et droite. Ce mode d'assemblage permet la reprise des efforts de précontrainte dans les longerons 23 du châssis 2 et de supprimer la fixation au sol du chevêtre fixe.

### Possibilités d'application industrielle :

Le banc de moulage 1 tel que décrit est conçu de manière classique en pièces, profilés et tôles métalliques assemblés notamment par soudure ou similaire. Sa conception modulaire et démontable lui permet d'être facilement et rapidement mise en place sur un site industriel sans nécessiter de travaux de gros oeuvres. Une fois assemblé, il est opérationnel et permet la fabrication d'éléments linéaires tels que des poutres ou des poutrelles ou similaires, en positionnant des peignes à des intervalles prédéterminés dans le moule continu 3 pour délimiter la longueur desdits éléments, ces longueurs pouvant être différentes d'une série à l'autre. Les séries d'éléments linéaires peuvent se succéder à l'intérieur du moule continu 3, sans perte de volume, en optimisant le remplissage des empreintes 4 sur toute la longueur du banc, à l'inverse des moules de l'art antérieur.

Il ressort clairement de cette description que l'invention permet d'atteindre tous les buts fixés. Comme on vient de le démontrer, le fait de disposer d'un banc de moulage 1 d'un seul tenant permet d'optimiser la répartition des éléments linéaires à fabriquer. Le fait de ne plus avoir de modules discontinus et séparés facilite la coulée du béton et supprime les opérations de nettoyage entre les modules. Le choix du point de fixation du moule continu 3 par rapport au châssis 2 permet de répartir dans une certaine mesure les dilatations des modules de moulage 30 de part et d'autre du point fixe, tout en obligeant les modules de moulage 30 à glisser vers ce point fixe, ce qui évite tout risque de déboîtement des modules entre eux, sans solliciter les soudures à froid dont le rôle est d'avantage de colmater la zone de jonction 42 entre les modules de moulage 30 que de les solidariser.

## Revendications

1. Banc de moulage (1) pour fabriquer des éléments linéaires notamment en béton, ce banc de moulage comportant un châssis (2) apte à recevoir un moule continu (3) comportant des empreintes (4) parallèles s'étendant sur une longueur prédéfinie agencées pour pouvoir fabriquer lesdits éléments linéaires par série d'éléments parallèles et dans le prolongement axial les uns des autres, ledit moule continu (3) étant constitué de plusieurs modules de moulage (30) assemblés bout à bout par des moyens d'emboîtement et par des moyens de fixation de manière à assurer l'alignement et la rectitude desdites empreintes (4) sur toute la longueur dudit banc de moulage (1), **caractérisé en ce que** lesdits moyens d'emboîtement sont intégrés aux extrémités des modules de moulage (30) et comportent respectivement une partie mâle (31) et une partie femelle (32) complémentaires, la partie femelle (32) étant constituée par la surface extérieure des parois latérales (40) et du fond (41) desdites empreintes (4) et la partie mâle (31) comportant des pièces de centrage (33, 34) prolongeant lesdites parois latérales (40) et le fond (41) desdites empreintes (4).

2. Banc de moulage selon la revendication 1, **caractérisé en ce que** lesdits moyens de fixation comportent aux extrémités des modules de moulage (30) des brides latérales (36) complémentaires aptes à recevoir des organes de fixation.

3. Banc de moulage selon la revendication 1, **caractérisé en ce que** chaque module de moulage (30) comporte des traverses (38a) s'étendant sur la largeur dudit module et pourvues de découpes correspondantes auxdites empreintes, pour rigidifier ledit module, supporter lesdites empreintes (4) et assurer leur alignement et leur rectitude sur la longueur dudit module.

4. Banc de moulage selon la revendication 1, **caractérisé en ce que** la zone de jonction (42) entre les modules de moulage (30) consécutifs est recouverte d'un cordon de soudure à froid.

5. Banc de moulage selon la revendication 1, **caractérisé en ce que** lesdits modules de moulage (30) ont une largeur apte à s'emboîter dans ledit châssis (2).

6. Banc de moulage selon la revendication 1, **caractérisé en ce que** ledit moule continu (3) est bloqué par rapport audit châssis (2) en un point fixe.

7. Banc de moulage selon la revendication 6, **caractérisé en ce que** ledit point fixe comporte une pièce de blocage (26) protubérante prévue sur le châssis (2) ou le module de moulage (30) correspondant et un logement (27) prévu sur le module de moulage (30) ou le châssis (2), ledit logement (27) étant apte à recevoir ladite pièce de blocage (26) protubérante avec un jeu minimum

8. Banc de moulage selon la revendication 6, **caractérisé en ce que** ledit point fixe (26, 27) est localisé à une extrémité dudit banc de moulage (1).

9. Banc de moulage selon la revendication 8, ce banc étant équipé de moyens de mise en précontrainte de câbles s'étendant tout le long dudit banc et comportant un chevêtre fixe à une extrémité du banc et un chevêtre mobile à l'autre extrémité du banc, **caractérisé en ce que** ledit point fixe (26, 27) est localisé du côté dudit chevêtre fixe.

10. Banc de moulage selon la revendication 9, **caractérisé en ce que** ledit châssis (2) est constitué de modules de châssis (20) assemblés bout à bout et agencés pour assurer l'alignement desdits modules (20) sur toute la longueur dudit banc de moulage (1).

11. Banc de moulage selon la revendication 10, **caractérisé en ce que** lesdits modules de châssis (20) sont assemblés par des moyens de fixation comportant aux extrémités des modules de châssis (20) des brides latérales (21) complémentaires aptes à recevoir des organes de fixation.

12. Banc de moulage selon la revendication 11, **caractérisé en ce que** lesdits chevêtres sont fixés directement aux brides latérales (21) dudit châssis (2).

## Claims

1. Moulding bench (1) for producing linear elements, in particular from concrete, this moulding bench comprising a frame (2) suitable for receiving a continuous mould (3) comprising parallel cavities (4) extending over a predefined length arranged to be able to produce said linear elements in series of parallel elements and in the axial continuation of each other, said continuous mould (3) being made of several moulding modules (30) assembled end to end by fitting means and by fastening means in order to ensure the alignment and straightness of said cavities (4) on the whole length of said moulding bench (1), **characterised in that** said fitting means are integrated in the ends of the moulding modules (30) and comprise respectively a male section (31) and a female section (32), which are complementary, the female section (32) being made of the external surface of the side walls (40) and of the bottom (41) of said cavities (4) and the male section (31) comprising centring parts (33, 34) that extend said side walls (40) and the bottom (41) of said cavities (4).

2. Moulding bench according to claim 1, **characterised in that** said fastening means comprise, at the ends of the moulding modules (30), complementary lateral flanges (36) suitable for receiving fastening elements.

3. Moulding bench according to claim 1, **characterised in that** each moulding module (30) comprises crossbeams (38a) extending over the width of said module and provided with cutouts corresponding to said cavities to stiffen said module, support said cavities (4) and ensure their alignment and straightness on the length of said module.

4. Moulding bench according to claim 1, **characterised in that** the junction area (42) between the consecutive moulding modules (30) is covered with a cold weld bead.

5. Moulding bench according to claim 1, **characterised in that** said moulding modules (30) have a width that allows fitting them in said frame (2).

6. Moulding bench according to claim 1, **characterised in that** said continuous mould (3) is locked in position with respect to said frame (2) in a fixed point.

7. Moulding bench according to claim 6, **characterised in that** said fixed point comprises a protruding locking element (26) provided on the frame (2) or on the corresponding moulding module (30) and a seat (27) provided on the moulding module (30) or on the frame (2), said seat (27) being suitable for receiving said protruding locking element (26) with a minimum clearance.

8. Moulding bench according to claim 6, **characterised in that** said fixed point (26, 27) is located at an end of said moulding bench (1).

9. Moulding bench according to claim 8, this bench being equipped with means for pretensioning cables extending all along said bench and comprising a fixed header at one end of the bench and a mobile header at the other end of the bench, **characterised in that** said fixed point (26, 27) is located on the side of said fixed header.

10. Moulding bench according to claim 9, **characterised in that** said frame (2) is made of frame modules (20) assembled end to end and arranged in order to ensure the alignment of said modules (20) on the whole length of said moulding bench (1).

11. Moulding bench according to claim 10, **characterised in that** said frame modules (20) are assembled with fastening means comprising at the ends of the frame modules (20) complementary lateral flanges (21) suitable for receiving fastening elements.

12. Moulding bench according to claim 11, **characterised in that** said headers are fastened directly onto the lateral flanges (21) of said frame (2).

## Patentansprüche

1. Formgussbank (1) zur Herstellung von linearen Elementen, insbesondere aus Beton, wobei diese Formgussbank ein Gestell (2) beträgt, das in der Lage ist, eine kontinuierliche Gießform (3) mit parallelen Formnestern (4) aufzunehmen, die sich auf einer vordefinierten Länge erstrecken und angeordnet sind, um die besagten linearen Elemente in Serien von parallelen Elementen, jeweils axial hintereinander angeordnet, herzustellen, wobei die besagte kontinuierliche Gießform (3) aus mehreren mittels Mitteln zum Aneinanderfügen und Mitteln zum Befestigen hintereinander zusammengebauten Gießmodulen (30) besteht, um die Ausrichtung und die Geradheit der besagten Formnester (4) auf der gesamten Länge der besagten Formgussbank (1) zu gewährleisten, **dadurch gekennzeichnet, dass** die besagten Mittel zum Aneinanderfügen in den Enden der Gießmodule (30) integriert sind und ein männlicher Teil (31) bzw. ein weiblicher Teil (32) betragen, die zueinander komplementär sind, wobei der weibliche Teil (32) aus der Außenfläche der Seitenwände (40) und dem Boden (41) der besagten Formnester (4) besteht und der männliche Teil (31) Zentrier-Elemente (33, 34) aufweist, die die besagten Seitenwände (40) und Boden (41) der besagten Formnester (4) verlängern.

2. Formgussbank nach Anspruch 1, **dadurch gekennzeichnet, dass** die besagten Mittel zum Befestigen an den Enden der Gießmodule (30) komplementäre Seitenflansche (36) betragen, die Befestigungs-Elemente aufnehmen können.

3. Formgussbank nach Anspruch 1, **dadurch gekennzeichnet, dass** jedes Gießmodul (30) Querbalken (38a) beträgt, die sich über die Breite des besagten Moduls erstrecken und mit den besagten Formnestem entsprechenden Ausschnitten versehen sind, um das besagte Modul zu versteifen, die besagten Formnester (4) zu tragen und deren Ausrichtung und Geradheit auf der Länge des besagten Moduls zu gewährleisten.

4. Formgussbank nach Anspruch 1, **dadurch gekennzeichnet, dass** der Bereich (42) der Verbindung zwischen den aufeinanderfolgenden Gießmodulen (30) mit einer kalten Schweißnaht bedeckt ist.

5. Formgussbank nach Anspruch 1, **dadurch gekennzeichnet, dass** die besagten Gießmodule (30) eine Breite haben, die das Einfügen in das besagte Gestell (2) ermöglicht.

6. Formgussbank nach Anspruch 1, **dadurch gekennzeichnet, dass** die besagte kontinuierliche Gießform (3) an einem festen Punkt in Bezug auf das besagte Gestell (2) blockiert ist.

7. Formgussbank nach Anspruch 6, **dadurch gekennzeichnet, dass** der besagte feste Punkt ein am Gestell (2) oder am entsprechenden Gießmodul (30) vorgesehenes herausragendes Blockier-Element (26) und eine am Gießmodul (30) oder am Gestell (2) vorgesehene Aufnahme (27) beträgt, wobei die besagte Aufnahme (27) in der Lage ist, das besagte herausragende Blockier-Element (26) mit einem Minimum an Spiel aufzunehmen.

8. Formgussbank nach Anspruch 6, **dadurch gekennzeichnet, dass** der besagte feste Punkt (26, 27) an einem Ende der besagten Formgussbank (1) angeordnet ist.

9. Formgussbank nach Anspruch 8, wobei diese Bank mit Mitteln zum Vorspannen von sich auf der gesamten Länge der besagten Bank erstreckenden Kabeln ausgestattet ist und an einem Ende der Bank einen festen Balken und am anderen Ende der Bank einen beweglichen Balken beträgt, **dadurch gekennzeichnet, dass** der besagte feste Punkt (26, 27) sich auf der Seite des besagten festen Balkens befindet.

10. Formgussbank nach Anspruch 9, **dadurch gekennzeichnet, dass** das besagte Gestell (2) aus hintereinander zusammengebauten Gestell-Modulen (20) besteht, die angeordnet sind, um die Ausrichtung der besagten Module (20) auf der ganzen Länge der besagten Formgussbank (1) zu gewährleisten.

11. Formgussbank nach Anspruch 10, **dadurch gekennzeichnet, dass** die besagten Gestell-Module (20) mit Befestigungs-Mitteln zusammengebaut sind, die an den Enden der Gestell-Module (20) komplementäre Seitenflansche (21) betragen, die Befestigungs-Elemente aufnehmen können.

12. Formgussbank nach Anspruch 11, **dadurch gekennzeichnet, dass** die besagten Balken direkt an den Seitenflanschen (21) des besagten Gestells (2) befestigt sind.
